# EUROPÄISCHE PATENTSCHRIFT

(11) **EP 4 320 400 B1**
(45) Veröffentlichungstag und Bekanntmachung des Hinweises auf die Patenterteilung: **26.02.2025**
(21) Anmeldenummer: 23731942.1
(22) Anmeldetag: 01.06.2023
(51) Int. Cl.: F41A 27/08, F41A 27/24

(54) **WAFFENSYSTEM**
WEAPON SYSTEM
SYSTÈME D'ARME

(30) Priorität: 10.06.2022 DE 102022114729
(43) Veröffentlichungstag der Anmeldung: 14.02.2024
(73) Patentinhaber: KNDS Deutschland GmbH & Co. KG, 80997 München (DE)
(72) Erfinder: SCHEIBEL, Axel, 34127 Kassel (DE)
(74) Vertreter: Feder Walter Ebert
(86) Internationale Anmeldenummer: PCT/DE2023/100414
(87) Internationale Veröffentlichungsnummer: WO 2023/237156

(56) Entgegenhaltungen:
- WO-A1-2010/051902
- WO-A1-2016/020558
- WO-A1-2018/073461
- WO-A1-98/49513
- GB-A- 2 131 928

## Beschreibung

Die Erfindung betrifft ein Waffensystem mit einer Waffe gemäß dem Oberbegriff des Patentanspruchs 1 sowie ein Verfahren gemäß dem Oberbegriff des Patentanspruchs 13.

Aus dem militärischen Bereich sind zahlreiche Waffensysteme, wie etwa Artilleriesysteme oder Kampfpanzer, bekannt, welche zur Bekämpfung des jeweiligen Ziels eine Waffe, insbesondere eine Rohrwaffe größeren Kalibers, aufweisen. Derartige Waffensysteme weisen zum Richten der Waffe üblicherweise eine Richtvorrichtung auf, über welche die Waffe sowohl um eine vertikal verlaufende Azimutrichtachse als auch um eine horizontal verlaufende Elevationsrichtachse richtbar in einer oftmals auch als Waffenwiege bezeichneten Waffenaufnahme an dem Waffensystem aufgenommen ist. Zum Richten in Elevation werden in der Regel Schildzapfenlagerungen verwendet, bei denen das Waffenrohr um einen sich entlang der Elevationsrichtachse erstreckenden Schildzapfen richtbar gelagert ist. Das Waffenrohr erstreckt sich bei solchen Schildzapfenlagerungen im Wesentlichen in Schussrichtung vor dem Schildzapfen in Richtung der Rohrmündung. In Schussrichtung hinter dem Schildzapfen sind bei solchen Waffensystemen je nach Ausstattung verschiedene weitere Waffenkomponenten, wie etwa das Verschlussende zum Zuführen der Munition, ein Rohrbrems- und -vorholsystem angeordnet.

Der Elevationsrichtbereich der Waffe erstreckt sich bei solchen Waffensystemen in der Regel über einen gegenüber der Horizontalen erhöhten positiven Richtbereich, um Ziele im direkten oder auch indirekten Schuss bekämpfen zu können. Ferner kann sich der Elevationsrichtbereich auch über einen gegenüber der Horizontalen nach unten geneigten negativen, teilweise auch als Waffendepression bezeichneten Richtbereich erstrecken, etwa um in abschüssigem Gelände aus erhöhter Position tiefergelegene oder sich nah an der Waffe befindende Ziele bekämpfen zu können, o. Ä.

Es hat sich in diesem Zusammenhang aufgrund der sich über eine gewisse Länge hinter dem Schildzapfen erstreckenden Waffenkomponenten sowie des sich bei der Schussabgabe ergebenden Rohrrücklaufs, d. h. einer Bewegung des Waffenrohres entgegen der Schussrichtung, als nachteilig erwiesen, dass solche Waffensysteme beim Richten der Waffe in Elevation einen großen Platzbedarf auch unterhalb der Elevationsrichtachse aufweisen. Dieser Platzbedarf steigt zudem mit der Größe des positiven Richtbereichs. In der Praxis führt dies etwa bei Kampfpanzertürmen dazu, dass der Schildzapfen in vertikaler Richtung vergleichsweise hoch oberhalb des Turmbodens angeordnet werden muss, um auch bei maximal nach oben gerichtetem Waffenrohr ausreichend Platz für die hinter dem Schildzapfen angeordneten Waffenkomponenten sowie den Rohrrücklauf zu schaffen. Als Ausgangsstellung für das Richten einer solchen Waffe im negativen Richtbereich erweist sich die erhöhte Anordnung des Schildzapfens zudem als nachteilig, da in diesem Fall hinter dem Schildzapfen ein zusätzlich erhöhter Platzbedarf für die beim Richten im negativen Elevationsrichtbereich nach oben verschwenkten, hinter dem Schildzapfen angeordneten Waffenkomponenten besteht. Es können sich daher vergleichsweise raumgreifende Turmkonstruktionen, insbesondere auch unter Berücksichtigung dessen Rotationskontur, und damit geringere Leistungsdichten des Waffensystems ergeben.

Neben diesen klassischen und schon seit etlichen Jahrzehnten weit verbreitet eingesetzten Schildzapfenlagerungen existieren vereinzelt auch alternative Richtvorrichtungen für Rohrwaffen, welche das Richten der entsprechenden Waffen um mehr als eine Elevationsrichtachse erlauben. So ist etwa in der AT 15 795 U1 ein Waffensystem mit einer Rohrwaffe beschrieben, welche über ein Gelenkgestänge um zwei voneinander beabstandet angeordnete Elevationsrichtachsen richtbar ist. Bei diesen Waffensystemen hat es sich als nachteilig erwiesen, dass die Richtbewegungen der mit dem Gelenkgestänge verbundenen Waffe kinematisch komplex sind und eine aufwendige Steuerung erfordern.

Aus der WO 2018/073461 A1 ist ein gegenüber dem Erdboden abgestützter Mörser mit einem in Elevation richtbaren Waffenrohr bekannt, welches über ein Gelenklager und ein Loslager gelagert ist.

Vor diesem Hintergrund stellt sich die vorliegende Erfindung die Auf-gabe, ein Waffensystem und ein Verfahren zum Richten einer Waffe in Elevation anzugeben, welche sich durch eine große Leistungsdichte bei gleichzeitiger einfacher Steuerung auszeichnen.

Diese Aufgabe wird bei einem Waffensystem der eingangs genannten Art durch die Merkmale des Patentanspruchs 1 gelöst. Vorteilhafte Weiterbildungen sind in den abhängigen Unteransprüchen angegeben.

Die Richtvorrichtung weist ein der einen Elevationsrichtachse zugeordnetes Gelenklager und ein der anderen Elevationsrichtachse zugeordnetes Loslager zur Lagerung einer die Waffe aufnehmenden Waffenaufnahme auf. Eine solche Anordnung mit einem Gelenk- und einem Loslager erlaubt ein steuerungstechnisch einfaches und störungsfreies Richten der Waffe in Elevation. Das der einen Elevationsrichtachse zugeordnete Loslager kann eine Relativbewegung der Waffe gegenüber der zugehörigen Elevationsrichtachse in Schussrichtung und insbesondere auch eine entsprechende Relativbewegung des Gelenklagers gegenüber dem Loslager ermöglichen. Ferner ermöglicht eine solche Anordnung mehrere geeignete Ausgangsstellungen für das Richten der Waffe sowohl im positiven als auch im negativen Elevationswinkelbereich, welche sich durch unterschiedliche Positionen des Gelenklagers und/oder des Loslagers in vertikaler Richtung unterscheiden. Hierdurch lässt sich der für die Richtbewegungen sowie den systembedingten Rohrrücklauf erforderliche Bauraum des Waffensystems reduzieren, womit eine erhöhte Leistungsdichte erreichbar ist.

In einer vorteilhaften Weiterbildung der Erfindung wird vorgeschlagen, dass das Loslager in Schussrichtung der Waffe vor dem Gelenklager angeordnet ist. Eine derartige Anordnung erlaubt ein vorteilhaftes Richten der Waffe in Elevation. In einer alternativen Anordnung kann das Loslager in Schussrichtung der Waffe jedoch auch hinter dem Gelenklager angeordnet sein, sofern sich dies für den Betrieb der Richtvorrichtung des Waffensystems als vorteilhaft erweisen sollte.

In diesem Zusammenhang wird ferner vorgeschlagen, dass das Loslager in Schussrichtung der Waffe in einem vorderen Bereich der Waffenaufnahme und/oder dass das Gelenklager in Schussrichtung der Waffe in einem hinteren Bereich der Waffenaufnahme angeordnet ist. Eine solche Anordnung ermöglicht eine aus mechanischer Sicht vorteilhafte, definierte Lagerung der Waffenaufnahme mit einer zuverlässigen Kraftübertragung über das Gelenklager, wodurch das Richten in Elevation exakt und wiederholgenau erfolgen kann. In diesem Zusammenhang kann jedoch ebenso das Gelenklager in Schussrichtung der Waffe in einem vorderen Bereich der Waffenaufnahme und/oder das Loslager in Schussrichtung der Waffe in einem hinteren Bereich der Waffenaufnahme angeordnet sein, sollte sich dies für den jeweiligen Anwendungsfall als vorteilhaft erweisen.

In einer vorteilhaften Weiterbildung der Erfindung wird ferner vorgeschlagen, dass das Gelenklager im Bereich eines der hinteren Waffenkomponenten der Waffe, insbesondere im Bereich eines in Schussrichtung der Waffe hinteren Endes des Rohrbrems- und -vorholsystems, angeordnet ist. Eine derartige Anordnung des Gelenklagers erlaubt ein einfaches Richten der Waffe in Elevation. Das Gelenklager erlaubt ferner eine zuverlässige Aufnahme der im Bereich des Rohrbrems- und -vorholsystems auftretenden Abschussreaktionskräfte. Alternativ ist es in diesem Zusammenhang jedoch auch denkbar, das Gelenklager im Bereich des Waffenrohres anzuordnen, sofern sich dies als vorteilhaft erweisen sollte.

Es ist vorgesehen, dass das Gelenklager und das Loslager entlang einer Umlaufbahn um die zugehörige Elevationsrichtachse drehbar angeordnet sind. Eine solche Anordnung ermöglicht eine einfache und steuerungstechnisch zuverlässige Elevation der Waffe auf geringem Raum. Insbesondere erlaubt die drehbare Anordnung des Gelenklagers und des Loslagers entlang einer Umlaufbahn um die zugehörige Elevationsrichtachse ein gleichermaßen flexibles wie exaktes Richten in Elevation. Ferner ist durch eine derartige Anordnung ein vorteilhaft großer, über die Richtvorrichtung einstellbarer Richtbereich abdeckbar.

In diesem Zusammenhang hat es sich als vorteilhaft erwiesen, wenn der Radius der Umlaufbahn des Gelenklagers um die eine Elevationsrichtachse im Wesentlichen gleich dem Radius der Umlaufbahn des Loslagers um die andere Elevationsrichtachse ist. Eine derartige Anordnung hat sich als weiter vorteilhaft im Hinblick auf eine robuste und bedienerfreundliche Einstellung des Richtwinkels in Elevation erwiesen. Ferner erlaubt eine solche Anordnung der Umlaufbahnen eine besonders platzsparende Ausgestaltung der Richtvorrichtung, da für beide Richtvorrichtungen, insbesondere in vertikaler Richtung, derselbe Platzbedarf erforderlich ist. Zur Anpassung des Richtbereichs kann es jedoch ebenso vorteilhaft sein, wenn der Radius der Umlaufbahn des Gelenklagers um die eine Elevationsrichtachse ungleich dem Radius der Umlaufbahn des Loslagers um die andere Elevationsrichtachse ist.

In einer vorteilhaften Weiterbildung der Erfindung wird vorgeschlagen, dass das Gelenklager und/oder das Loslager über einen Winkelbereich um die zugehörigen Elevationsrichtachsen drehbar angeordnet sind, welcher kleiner als 360° ist. Die Begrenzung des jeweiligen Winkelbereichs vereinfacht die Steuerung der Richtvorrichtung. In diesem Zusammenhang kann es besonders bevorzugt sein, dass der Winkelbereich, in welchem das Gelenklager und/oder das Loslager um die zugehörigen Elevationsrichtachsen drehbar angeordnet sind, weniger als 180°, vorzugsweise weniger als 90°, beträgt. Durch eine derartige Limitierung des Winkelbereichs lässt sich ebenfalls eine kompakte Bauform bei gleichzeitig einfacher Steuerung der Richtvorrichtung erreichen.

In diesem Zusammenhang wird ferner vorgeschlagen, dass die Elevationsrichtachsen zum Richten der Waffe unabhängig voneinander ansteuerbar sind. Eine derartige unabhängige Ansteuerbarkeit der Elevationsrichtachsen erhöht die Flexibilität der Richtvorrichtung, da zum Richten entweder beide Elevationsrichtachsen gemeinsam oder einzeln steuerbar sind. Im Zusammenspiel mit dem Loslager erlaubt eine derartige Anordnung ferner das Richten der Waffe auch für den Fall, dass die Steuerung einer der Elevationsrichtachsen ausgefallen ist. Durch diese gewisse Redundanz kann die Leistungsfähigkeit des Waffensystems weiter erhöht werden.

Aus konstruktiver Sicht ist es bevorzugt, wenn das Gelenklager mindestens zwei Gelenklagerstellen aufweist, zwischen welchen die Waffenaufnahme gelagert ist und/oder dass das Loslager mindestens zwei Loslagerstellen aufweist, zwischen welchen die Waffenaufnahme gelagert ist. Eine derartige Lagerung der Waffenaufnahme zwischen jeweils zwei Lagerstellen hat sich im Hinblick auf eine robuste, störungsarme Lagerung der Waffenaufnahme als vorteilhaft erwiesen. Über die beiden Lagerstellen können Abschussreaktionskräfte abgeleitet und symmetrisch über beide Seiten der Waffe abgeleitet werden.

Eine bevorzugte Ausführungsform sieht vor, dass die Richtvorrichtung mindestens ein über mindestens einen Richtantrieb verschwenkbares Schwenkelement zum Richten der Waffe aufweist. Eine solche Anordnung ermöglicht ein schnelles Richten der Waffe in Elevation. Insbesondere kann das mindestens eine über den Richtantrieb verschwenkbare Verschwenkelement derart verschwenkt werden, dass das Gelenklager und/oder das Loslager entlang der Umlaufbahn um die jeweilige zugeordnete Elevationsrichtachse gedreht werden. Ein solcher Richtantrieb kann etwa nach Art eines Kurbel-, Kolben- oder Exzentertriebs ausgestaltet sein.

Aus konstruktiver Sicht hat es sich in diesem Zusammenhang als vorteilhaft herausgestellt, wenn die Richtvorrichtung mindestens zwei über jeweils mindestens einen Richtantrieb verschwenkbare Schwenkelemente zum Richten der Waffe aufweist, die jeweils eine Elevationsrichtachse zugeordnet sind. Eine solche Anordnung ermöglicht über das Verschwenken der Schwenkelemente mittels der Richtantriebe ein besonders bedienerfreundliches, schnelles und wiederholgenaues Richten der Waffe über einen großen Richtbereich.

Es wird in diesem Zusammenhang weiter vorgeschlagen, dass sich eines der Schwenkelemente zwischen der einen Elevationsrichtachse und dem Gelenklager und/oder dass sich ein anderes Schwenkelement zwischen der anderen Elevationsrichtachse und dem Loslager erstreckt. Eine derartige Anordnung ermöglicht es, dass das Gelenklager durch Verschwenken des einen Schwenkelements um die eine Elevationsrichtachse drehbar und das Loslager durch Verschwenken des anderen Schwenkelements um die anderen Elevationsrichtachse drehbar ist. Durch Verschwenken der Schwenkelemente können das Gelenklager und/oder das Loslager um die Umlaufbahnen um die Elevationsrichtachsen gedreht werden. Hierdurch ergibt sich ein vorteilhaft bedienerfreundliches, auf einfache Art und Weise steuerbares Richten in Elevation. Die radiale Länge der Schwenkelemente kann gleich sein. Hierdurch können sich für die beiden Lagerstellen auf einfache Art und Weise Umlaufbahnen gleichen Radius ergeben.

Im Hinblick auf eine verschleißarme Ausgestaltung der Richtvorrichtung wird vorgeschlagen, dass die Schwenkelemente von dem Richtantrieb entkoppelbar sind. Durch eine derartige Ausgestaltung kann sichergestellt werden, dass die über die Waffe auf die Schwenkelemente wirkenden Abschussreaktionskräfte nicht auf den Richtantrieb übertragen werden. Hierdurch kann die Lebensdauer des Richtantriebs erhöht werden. In diesem Zusammenhang wird weiter vorgeschlagen, dass die Schwenkelemente derart in der über den Richtantrieb eingestellten Schwenkstellung fixierbar sind, dass die Abschussreaktionskräfte nicht über den Antrieb abgeleitet werden. In diesem Fall befinden sich die Schwenkelemente im Kraftfluss und die Richtantriebe außerhalb des Kraftflusses.

Aus konstruktiver Sicht hat es sich als bevorzugt herausgestellt, wenn das Schwenkelement eine Schwenkstange oder eine Schwenkscheibe ist. Eine derartige Ausgestaltung des Schwenkelements als Schwenkstange oder Schwenkscheibe hat sich als vorteilhaft im Hinblick auf ein störungsarmes, auf einfache Art und Weise steuerbares Rotieren des Loslagers und/oder der Gelenklagers um die Elevationsrichtachsen erwiesen.

Es ist ferner von konstruktivem Vorteil, wenn ein als Schwenkscheibe ausgeführtes Schwenkelement zumindest teilweise kreisförmig, insbesondere kreissektorförmig, mit einem Radius ausgebildet ist. In diesem Zusammenhang wird vorgeschlagen, dass das Schwenkelement eine kreissektorförmige Gestalt aufweist, wobei der Kreissektor sich in Umfangsrichtung insbesondere über weniger als 180°, vorzugsweise weniger als 90°, erstreckt. Hierdurch können bei gleichen Richtantrieben die Richtbewegungen beschleunigt werden, wodurch auch die Leistungsdichte des Waffensystems weiter erhöht werden kann.

In einer vorteilhaften Weiterbildung der Erfindung wird vorgeschlagen, dass das Gelenklager und/oder das Loslager an dem Außenumfang der jeweiligen als Schwenkscheibe ausgeführten Schwenkelemente angeordnet sind. Eine solche Anordnung erlaubt auf besonders einfache und robuste Art und Weise eine Drehung des Gelenklagers und/oder des Loslagers um die jeweilig zugeordnet Elevationsrichtachse entlang der Umlaufbahnen über das Verschwenken der jeweiligen als Schwenkscheiben ausgeführten Schwenkelemente. Ferner ermöglicht eine derartige Anordnung eine Maximierung des über die Richtvorrichtung einstellbaren Richtbereichs.

In einer konstruktiv vorteilhaften Weiterbildung der Erfindung wird ferner vorgeschlagen, dass die Elevationsrichtachsen in einem vorgegebenen Abstand zum Turmboden angeordnet sind, wobei der Abstand zum Turmboden der Länge des als Schwenkstange ausgebildeten Schwenkelements und/oder dem Radius des als Schwenkscheibe ausgebildeten Schwenkelements entspricht. Eine derartige Anordnung ermöglicht eine Maximierung des einstellbaren Elevationswinkels unter Berücksichtigung des zur Verfügung stehenden Freiraums des Turms.

Weiterhin wird zur Lös u n g der vorstehend genannten Aufgabe ein Verfahren zum Elevieren einer Waffe eines Waffensystems gemäß Patentanspruch 13 vorgeschlagen. Ein derartiges Verfahren zum Elevieren der Waffe ermöglicht den Aufbau von Waffensystemen mit einer großen Leistungsdichte bei einer gleichzeitig einfachen, fehlerunanfälligen Steuerung der Richtbewegungen. Ferner hat sich das Verfahren zum Elevieren einer Waffe über die Rotation des Gelenklagers und des Loslagers auf einer Umlaufbahn um die jeweilige Elevationsrichtachse als besonders schnell erwiesen.

Im Zusammenhang mit dem Verfahren zum Elevieren einer Waffe eines Waffensystems wird ferner vorgeschlagen, dass das Waffensystem gemäß einem oder mehreren der vorstehend beschriebenen Merkmale ausgebildet ist. Es ergeben sich die im Zusammenhang mit dem Waffensystem beschriebenen Vorteile.

Weitere Einzelheiten und Vorteile der Erfindung werden nachfolgend unter Zuhilfenahme der beigefügten Zeichnungen von zwei Ausführungsbeispielen erläutert. In den Zeichnungen zeigen:
- Fig. 1: eine schematische, ausschnittsweise Seitenansicht eines Waffensystems gemäß eines ersten Ausführungsbeispiels;
- Fig. 2: eine schematische Draufsicht auf die Richtvorrichtung des Waffensystems gemäß der Darstellung in Fig. 1;
- Fig. 3, 4: zwei weitere schematische, ausschnittsweise Seitenansichten des Waffensystems gemäß der Darstellung in Fig. 1 in unterschiedlichen Elevationsrichtstellungen;
- Fig. 5a-e: noch stärker schematisierte Ansichten eines weiteren Ausführungsbeispiels eines Waffensystems mit einer Waffe in verschiedenen Elevationsrichtstellungen, und
- Fig. 6a-b: Prinzipansichten zweier Elevationsrichtachsen.

Die Darstellungen in den Fig. 1 bis 6b zeigen in verschiedenen, teils ausschnittsweisen sowie teilweise stark schematischen Darstellungen ein Waffensystem 1.

Bei dem Waffensystem 1 handelt es sich um ein selbstfahrendes Waffensystem 1 nach Art eines Kampfpanzers. Es kann sich bei dem Waffensystem 1 jedoch ebenso um ein anderes militärisches Waffensystem 1, wie etwa einen Schützenpanzer, ein Artilleriesystem, ein Flugabwehrsystem o. Ä. handeln.

Das Waffensystem 1 weist eine Waffe 2 auf, welche im vorliegenden Ausführungsbeispiel als Rohrwaffe ausgebildet ist und an einem Turm 50 des als Kampfpanzer ausgebildeten Waffensystems 1 angeordnet ist.

Die Waffe 2 ist an dem Waffenturm 50 in Azimut und Elevation richtbar an dem Waffensystem 1 angeordnet. Zum Richten der Waffe 2 in Azimut ist der Turm 50 über ein Turmdrehlager 51 um die in vertikaler Richtung verlaufende Azimutrichtachse 8 drehbar gelagert, vgl. Fig. 1. Zum Richten der Waffe 2 in Elevation, d. h. zur Einstellung eines sich zwischen der Schussrichtung S der Waffe 2 und der Horizontalen erstreckenden Elevationswinkels α, weist das Waffensystem 1 eine Richtvorrichtung 3 auf, welche zwei im horizontalen Abstand X voneinander beabstandet angeordnete Elevationsrichtachsen 4, 5 aufweist, vgl. Fig. 3.

Das Waffensystem 1 zeichnet sich durch eine große Leistungsdichte aus, d. h., es weist bei vergleichsweise geringem Bauraum und damit einhergehendem vergleichsweise geringem Systemgewicht eine hohe Waffenleistung auf. Ferner zeichnet sich das Waffensystem 1 durch eine einfache, robuste Steuerung der Richtvorrichtung 3 zum Richten der Waffe 2 in Elevation aus. Dies wird nachfolgend zunächst anhand der Darstellung in Fig. 1 noch näher erläutert.

Die Darstellung in Fig. 1 zeigt die Richtvorrichtung 3 zum Richten der Waffe 2 in Elevation anhand eines beispielhaft eingestellten Elevationswinkels α, welcher gemäß der Darstellung in Fig. 1 im oberen, gegenüber der Horizontalen erhöhten, positiven Richtbereich der Waffe 2 liegt. Die Richtvorrichtung 3 weist die beiden auf gleicher horizontaler Ebene voneinander beabstandet angeordneten Elevationsrichtachsen 4, 5 auf, welche sich im Wesentlichen horizontal sowie parallel zum Turmboden 52 erstrecken. Eine der Elevationsrichtachsen 4 ist gemäß der Darstellung in einem in Azimutrichtung hinteren Bereich des Turms 50 angeordnet und die andere Elevationsrichtachse 5 ist in Azimutrichtung in einem vorderen Bereich des Turms 50 angeordnet. Es sind jedoch auch andere Anordnungen der Elevationsrichtachsen 4, 5 relativ zu dem Turm 50 denkbar, so können die Elevationsrichtachsen 4, 5 sich beispielsweise auch auf unterschiedlichen horizontalen Ebenen erstrecken, wenn sich dies aufgrund der übrigen baulichen Gegebenheiten des Waffensystems 1 als vorteilhaft erweisen sollte.

Bevor der Aufbau und die Funktion der Richtvorrichtung 3 zum Richten in Elevation im Einzelnen erläutert wird, wird zunächst anhand der Darstellungen in Fig. 1 und 2 die Lagerung der Waffe 2 an der Richtvorrichtung 3 erläutert. Die Waffe 2 ist in einer Waffenaufnahme 9 aufgenommen. Die Waffenaufnahme 9 ist dabei nach Art einer die Waffe 2 um deren Umfang zumindest teilweise umschließenden Waffenwiege ausgebildet. Die Waffenaufnahme 9 kann einen im Wesentlichen U- oder C-förmigen Querschnitt aufweisen, in dessen Öffnung die Waffe 2 aufgenommen ist. Alternativ kann die Waffenaufnahme 9 etwa aus Steifigkeitsgründen auch einen geschlossenen, beispielsweise quadratischen oder rechteckförmigen Querschnitt aufweisen, in dessen Öffnung die Waffe 2 aufgenommen ist. Wie dies anhand der schematischen Darstellungen in Fig. 1 und 2 erkennbar ist, ist die Waffe 2 nicht vollständig entlang ihrer Länge in der Waffenaufnahme 9 aufgenommen, sondern ein in Richtung der Waffenmündung orientierter Bereich des Waffenrohres 2.1 befindet sich außerhalb der Waffenaufnahme 9. In der entgegengesetzten Richtung ist die Waffenaufnahme 9 an die Länge des Rohrrücklaufs 2.2 der Waffe 2 angepasst. Alternativ kann die Waffenaufnahme 9 jedoch auch kürzer sein und sich der Waffen rücklauf 2.2 über das Ende der Waffenaufnahme 9 hinaus erstrecken. In diesem Fall wäre Sorge dafür zu tragen, dass auch bei maximal eleviertem Waffenrohr 2.1 ausreichend Platz hinter der Waffenaufnahme 9 verbleibt, damit das Waffenrohr 2.1 bei der Schussabgabe ungehindert zurücklaufen kann.

Die die Waffe 2 aufnehmende Waffenaufnahme 9 ist über zwei Elevationsrichtachsen 4, 5 elevierbar an der Richtvorrichtung 3 gelagert. Hierzu weist die Richtvorrichtung 3 ein der einen Elevationsrichtachse 4 zugeordnetes Gelenklager 6 und ein der anderen Elevationsrichtachse 5 zugeordnetes Loslager 7 auf, vgl. Fig. 1. Das Gelenklager 6 lässt nach Art eines Gelenks Drehbewegungen der Waffenaufnahme 9 zu, während das Loslager 7 translatorische Bewegungen der Waffenaufnahme 9 in bzw. entgegen der Schussrichtung S zulässt.

Gemäß der Draufsicht in Fig. 2 weist das der einen Elevationsrichtachse 4 zugeordnete Gelenklager 6 zwei in horizontaler Richtung voneinander beabstandete Gelenklagerstellen 6.1, 6.2 und das der anderen Elevationsrichtachse 5 zugeordnete Loslager 7 zwei in horizontaler Richtung beabstandete Loslagerstellen 7.1, 7.2 auf, zwischen welchen die wiegenartige Waffenaufnahme 9 gelagert ist. Gemäß der Darstellung in Fig. 2 weist die Waffe 2 auch ein Waffensupportsystem 12 auf, das etwa ein Rohrbremssystem, ein Rohrvorholsystem o. ä. Komponenten umfassen kann, welches sich im Wesentlichen parallel zum Waffenrohr 2.1 zu dessen beiden Seiten erstreckt und ebenfalls von der Waffenaufnahme 9 aufgenommen ist. Wie dies anhand der Darstellung in Fig. 2 erkennbar ist, weist die Waffe 2 in Schussrichtung S hinter dem Waffenrohr 2.1 ferner einen sich in axialer Richtung hinter dem Waffenrohr 2.1 erstreckenden, schraffiert gezeichneten Rohrrücklauf 2.2 auf. Bei dem Rohrrücklauf 2.2 handelt es sich um einen Freiraum hinter dem Waffenrohr 2.1, in welchen das Waffenrohr 2.1 infolge der sich bei der Schussabgabe ergebenden Abschussreaktionskräfte hinein bewegt. Seitlich des Rohrrücklaufs 2.2 können, je nach Ausgestaltung der Waffe 2, weitere Waffenkomponenten ganz oder teilweise angeordnet sein.

Wie dies anhand der Darstellung in Fig. 2 erkennbar ist, ist das Gelenklager 6 im Bereich des Rohrrücklaufs 2.2 an der Waffenaufnahme 9, insbesondere im Bereich des hinteren Endes der Waffenaufnahme 9 angeordnet. Diese Anordnung erlaubt eine besonders zuverlässige Aufnahme der über die Waffe 2 in die Waffenaufnahme 9 eingeleiteten Abschussreaktionskräfte über das Gelenklager 6. Ferner ist die Waffe 2 durch diese Anordnung des Gelenklagers 6 beim Elevieren besonders gut geführt. Das Loslager 7 ist in Schussrichtung S der Waffe 2 vor dem Gelenklager 6, in einem vorderen Bereich der Waffenaufnahme 9, angeordnet.

Im Folgenden wird anhand der Darstellung in Fig. 3 erläutert, wie die über die Waffenaufnahme 9 an der Richtvorrichtung 3 gelagerte Waffe 2 mittels der Richtvorrichtung 3 in Elevation richtbar ist. Hierzu ist das die Waffenaufnahme 9 lagernde Gelenklager 6 sowie das Loslager 7 jeweils entlang einer kreisförmigen Umlaufbahn U₆, U₇ um die jeweils zugehörige Elevationsrichtachse 4, 5 drehbar angeordnet, vgl. auch Fig. 1. Beim Richten der Waffe 2 werden die beiden Lager daher entlang der Umlaufbahnen U₆, U₇ bewegt. Über die jeweilige Umlaufstellung des Gelenklagers 6 um die Elevationsrichtachse 4 und des Loslagers 7 um die Elevationsrichtachse 5 (jeweils beschrieben durch den Drehwinkel *ϕ*₄ bzw. *ϕ*₅ gegenüber der Vertikalen, vgl. Fig. 6a und b) ist der Elevationswinkel α der Waffe 2 einstellbar und die Waffe 2 somit in Elevation richtbar. In der Umlaufstellung gemäß Fig. 3 ist das in einem hinteren Bereich der Waffenaufnahme 9 angeordnete Gelenklager 6 auf der Umlaufbahn U₆ um die Elevationsrichtachse 4 unterhalb der Elevationsrichtachse 4, nahe zum Turmboden 52 angeordnet. Zugleich ist das Loslager 7 oberhalb der zugehörigen Elevationsrichtachse 5 in einem von dem Turmboden 52 entfernten Bereich der Umlaufbahn U₇ um die Elevationsrichtachse 5 angeordnet. Im Ergebnis ergibt sich ein positiver Elevationswinkel α der Waffe 2.

Um das Gelenklager 6 und das Loslager 7 um die jeweils zugeordnete Elevationsrichtachse 4, 5 zu bewegen, weist die Richtvorrichtung 3 jeweils ein sich zwischen der jeweiligen Elevationsrichtachse 4, 5 und dem Gelenklager 6 bzw. dem Loslager 7 erstreckendes Schwenkelement 10, 11 auf, vgl. Fig. 1. Die beiden Schwenkelemente 10, 11 sind gemäß Fig. 1 nach Art von kreissektorförmigen Schwenkscheiben mit dem Radius R ausgeführt. Der Radius R₆ bzw. R₇ der Schwenkelemente 10, 11 entspricht dabei dem Radius der Umlaufbahn U₆, U₇ des Gelenklagers 6 bzw. des Loslagers 7 um die jeweilige Elevationsrichtachse 4, 5, vgl. Fig. 3. Das dem Gelenklager 6 zugeordnete Schwenkelement 10 erstreckt sich über einen Winkel von ca. 90° und bildet somit etwa einen Viertelkreissektor. Das dem Loslager 7 zugeordnete Schwenkelement 11 erstreckt sich über einen Winkel von ca. 120° und bildet somit etwa einen Drittelkreissektor. Alternativ können sich die Schwenkelemente 10, 11 auch über andere Kreiswinkel erstrecken, beispielsweise über Halbkreissektoren oder auch Vollkreise. Das Gelenklager 6 und das Loslager 7 sind an dem Außenumfang der jeweiligen Schwenkelemente 10, 11 angeordnet, vgl. Fig. 3. Beim Verschwenken der Schwenkelemente 10, 11 um die jeweils zugeordnete Elevationsrichtachse 4, 5 führen das Gelenklager 6 und das Loslager 7 somit eine Drehbewegung im Abstand R zur Elevationsachse 4, 5 aus. Anders ausgedrückt bewirkt das Verschwenken der kreissektorförmigen Schwenkelemente 10, 11 um den Drehwinkel *ϕ*₄, *ϕ*₅ eine Drehbewegung der an deren Außenumfang angeordneten Gelenklager 6 bzw. Loslager 7 auf der jeweilige Umlaufbahn U₆, U₇ um denselben Drehwinkel *ϕ*₄, *ϕ*₅, vgl. auch Fig. 6a-b.

Wie dies beispielsweise anhand der Darstellungen in Fig. 3 oder 4 erkennbar ist, weisen die als kreissektorförmige Schwenkscheiben ausgeführten Schwenkelemente 10, 11 den gleichen Radius R₆, R₇ auf. Hierdurch ergeben sich die gleichen Umlaufbahnen U₆, U₇ für das Gelenklager 6 und das Loslager 7 um die jeweils zugeordnete Elevationsrichtachse 4, 5. Eine solche Anordnung ist vorteilhaft im Hinblick auf einen einfache Steuerung der Richtvorrichtung 3. Alternativ können die Schwenkelemente 10, 11 auch unterschiedliche Radien R aufweisen, wodurch sich etwa der Richtbereich vergrößern lässt.

Zum Antrieb der Schwenkelemente 10, 11 ist jeweils mindestens ein als Motor ausgeführter Richtantrieb M₄, M₅ vorgesehen, vgl. Fig. 1. Über die Richtantriebe M₄, M₅ kann das jeweilige Schwenkelement 10, 11 auf schnelle und wiederholgenaue Art und Weise um den jeweiligen Drehwinkel *ϕ*₄, *ϕ*₅ um die jeweilige Elevationsrichtachse 4, 5 verschwenkt werden. Die Richtantriebe M₄, M₅ sind unabhängig voneinander ansteuerbar, wodurch die Flexibilität der Richtvorrichtung 3 erhöht ist, da die Schwenkelemente 10, 11 unabhängig um die jeweilige Elevationsrichtachse 4, 5 verschwenkt werden können.

Beim Vergleich der Darstellungen in Fig. 3 und Fig. 4 ist erkennbar, dass das an dem Außenumfang des Schwenkelements 11 angeordnete Loslager 7 in beiden Figuren im selben Drehwinkel *ϕ*₅ relativ zur Elevationsrichtachse 5 positioniert ist. Das Gelenklager 6 ist gemäß der Darstellung in Fig. 4 im Vergleich zu Fig. 3 hingegen um einen gewissen Drehwinkel *ϕ* entgegen dem Uhrzeigersinn um die Elevationsrichtachse 4 rotiert. Es ergeben sich unterschiedliche Winkel *ϕ*₄. Das Loslager 7 lässt die daraus resultierende translatorische Verschiebung des Waffenrohres 2.1 zu. Im Ergebnis resultiert ein leicht geringerer Elevationswinkel α. Zur Entlastung der Richtantriebe M₄, M₅ von den Abschussreaktionskräften sind diese von den Schwenkelementen 10, 11 derart entkoppelbar, dass die Kräfte nicht über die Richtantriebe M₄, M₅ geleitet werden. Hierfür ist eine in den Figuren nicht dargestellte Fixiervorrichtung vorgesehen, welche die Schwenkelemente 10, 11 in der jeweiligen, über die Richtantriebe M₄, M₅ eingestellten Schwenkstellung fixiert und die Richtantriebe M₄, M₅ kraftlos stellt.

Wie dies anhand der Darstellungen in Fig. 3 und 4 erläutert werden kann, lassen sich die Richtbewegungen des Gelenklagers 6 und des Loslagers 7 um die beiden Elevationsrichtachsen 4, 5 auf eine Richtbewegung der über das Gelenklager 6 und das Loslager 7 gelagerten Waffenaufnahme 9 um einen einzigen, virtuellen Elevationspol E zurückführen. Dieser virtuelle Elevationspol E kann durch die miteinander interagierenden Drehbewegungen des Gelenklagers 6 und des Loslagers 7 um die beiden Elevationsrichtachsen 4, 5 im Raum verschoben und eingestellt werden. Durch Elevation der Waffe 2 um den virtuellen Elevationspol E lässt sich ein großer positiver und negativer Richtbereich erreichen. Dabei baut die Richtvorrichtung 3 insbesondere in vertikaler Richtung erheblich niedriger, als dies beim Richten um eine einzige, reale Elevationsrichtachse bei gleich großem Richtbereich der Fall wäre. Durch die kleinere Baugröße der Richtvorrichtung 3 kann auch der Turm 50 kleiner dimensioniert und damit leichter ausgeführt sein, was die Leistungsdichte des Waffensystems 1 und somit auch dessen technisch-taktische Leistungsfähigkeit erhöht.

Anhand der Darstellungen in den Fig. 6a, welche schematisch einen auf die Elevationsrichtachse 5 beschränkten Ausschnitt der Richtvorrichtung 3 zeigt, und 6b, welche schematisch einen auf die Elevationsrichtachse 4 beschränkten Ausschnitt der Richtvorrichtung 3 zeigt, kann detailliert erläutert werden, wie über die Drehbewegungen des Gelenklagers 6 bzw. des Loslagers 7 um die jeweilige Elevationsrichtachse 4, 5 das Richten in Elevation erfolgt. Wie bereits vorstehend erläutert, wird durch das Verschwenken der Schwenkelemente 10, 11 um den Drehwinkel *ϕ*₄, *ϕ*₅ um die jeweilige Elevationsrichtachse 4, 5 die Drehposition des Gelenklagers 6 bzw. des Loslagers 7 verändert, wobei diese eine Drehbewegung auf der durch den Radius R₆, R₇ des jeweiligen Schwenkelements 10, 11 bestimmten Umlaufbahn U₆, U₇ ausführen. In einer alternativen Betrachtungsweise werden durch die Rotation des Gelenklagers 6 und des Loslagers 7 um den Drehwinkel *ϕ*₄, *ϕ*₅ die vertikalen Abstände A₁, B₁ und die horizontalen Abstände A₂, B₂ der Elevationsrichtachsen 4, 5 zu dem Gelenklager 6 bzw. den Loslager 7 verändert, vgl. Fig. 6a und b. Eine Richtstellung kann somit sowohl über die Drehwinkel *ϕ*₄, *ϕ*₅ als auch über die Abstände A₁, B₁, A₂, B₂ beschrieben werden.

Die Darstellungen in den Fig. 5a bis e verdeutlichen beispielhaft eine mögliche Bandbreite an Richtstellungen der Waffe 2 mit der vorstehend beschriebenen Richtvorrichtung 3, wobei die Waffenaufnahme 9 der Einfachheit halber nicht eingezeichnet ist. In den schematischen Darstellungen des Ausführungsbeispiels gemäß Fig. 5a bis e sind in stark vereinfachter Weise jeweils die Waffe 2 mit dem Waffenrohr 2.1 sowie das Gelenklager 6 und das Loslager 7 der Richtvorrichtung 3 dargestellt, über welche die Waffe 2 (über die nicht dargestellte Waffenaufnahme 9) elevierbar gelagert ist. Das Gelenklager 6 ist in Schussrichtung S im hinteren Bereich der Waffe 2 am Außenumfang einer um die Elevationsrichtachse 4 schwenkbaren, zur Veranschaulichung als volle Kreisscheibe ausgebildeten Schwenkscheibe 10 angeordnet. Das Loslager 7 ist in Schussrichtung S vor dem Gelenklager 6 am Außenumfang einer um die Elevationsrichtachse 5 schwenkbaren, zur Veranschaulichung ebenfalls als volle Kreisscheibe ausgebildeten Schwenkscheibe 11 angeordnet.

In der Darstellung gemäß Fig. 5a ist eine Transportstellung der Waffe 2 gezeigt. Dafür ist die Waffe 2 über das Richtsystem 3 in eine untere, turmbodennahe Position gebracht. Die Waffe 2 erstreckt sich in dieser Stellung parallel zum Turmboden 52. Das Gelenklager 6 und das Loslager 7 sind jeweils in eine untere Position gedreht, der Drehwinkel *ϕ*₄, *ϕ*₅ beträgt jeweils 0°. Die Transportstellung der Waffe 2 zeichnet sich durch eine geringe Gesamthöhe der Richtvorrichtung 3 und damit des Waffensystems 1 aus. Dieser Vorteil kommt insbesondere bei kreissektorförmigen oder als Schwenkstangen ausgebildeten Schwenkelementen 10, 11 zum Tragen, vgl. etwa Fig. 3, 4. Ferner befindet sich die Waffe 2 näher am Boden, was den Schwerpunkt des Waffensystems 1 auf vorteilhafte Art und Weise nach unten verlagert.

Gemäß der Darstellung in Fig. 5b befindet sich die Richtvorrichtung 3 in einer Neutralstellung, in welcher das Waffenrohr 2.1 der Waffe 2 im Wesentlichen parallel zum Turmboden 52 ausgerichtet ist. Der Elevationswinkel α beträgt somit 0°. In der Neutralstellung, welche eine Ausgangsstellung für die Richtbewegungen darstellt, weisen sowohl das Gelenklager 6 als auch das Loslager 7 jeweils den gleichen Drehwinkel *ϕ*₄, *ϕ*₅ um die jeweilige Elevationsrichtachse 4, 5 auf und befinden sich in etwa auf der gleichen vertikalen Höhe wie die Elevationsrichtachsen 4, 5. Der Drehwinkel *ϕ*₄, *ϕ*₅ beträgt jeweils etwa 90°.

Durch Verschwenken der Schwenkelemente 10, 11 aus der Neutralstellung heraus ist der Elevationswinkel α innerhalb einer oberen Grenze αₘₐₓ und einer unteren Grenze αₘᵢₙ beliebig einstellbar, vgl. bspw. Fig. 5c. Gemäß der Darstellung in Fig. 5c liegt ein positiver Elevationswinkel α vor, welcher durch Rotation des Gelenklagers 6 und des Loslagers 7 um einen gewissen Drehwinkel *ϕ* im Gegenuhrzeigersinn aus der Neutralstellung erreicht wurde. Die Drehwinkel *ϕ*₄, *ϕ*₅ weisen dabei unterschiedliche Beträge auf.

Zur Einstellung des maximalen Elevationswinkels αₘₐₓ gemäß Fig. 5d ist das Gelenklager 6 in eine untere Drehposition und das Loslager 7 in eine obere Drehposition rotiert. Der maximale Elevationswinkel αₘₐₓ kann über die Dimensionierung der Schwenkelemente 10, 11 und die Anordnung der Elevationsrichtachsen 4, 5 beeinflusst werden. Anhand der Darstellung in Fig. 5d kann nachvollzogen werden, dass der maximale Elevationsrichtwinkel αₘₐₓ weiter vergrößert werden könnte, wenn der Abstand X zwischen den Elevationsrichtachsen 4, 5 verkleinert würde. Alternativ könnte zur Ermöglichung größerer maximaler Elevationsrichtwinkel αₘₐₓ beispielsweise auch der Radius R des Schwenkelements 10 oder des Schwenkelements 11 vergrößert werden, o. Ä.

Gemäß der Darstellung in Fig. 5e können mit der Richtvorrichtung 3 auch negative Elevationswinkel α eingestellt werden, etwa um tieferliegende oder sich sehr nah vor dem Waffensystem 1 befindende Ziele bekämpfen zu können. Zur Einstellung des minimalen Elevationswinkels αₘᵢₙ ist das Gelenklager 6 in eine obere Position rotiert. Ferner ist das Loslager 7 in eine untere Position gedreht. Der minimale Elevationsrichtwinkel αₘᵢₙ wird neben der Dimensionierung der Schwenkelemente 10, 11 und der Anordnung der Elevationsrichtachsen 4, 5 insbesondere von der konstruktiven Ausgestaltung der unterhalb des Turms 50 angeordneten Wanne 60 beeinflusst, vgl. Fig. 4. Die Wannenschräge 62 des Wannendachs 61 begrenzt den minimalen Elevationsrichtwinkel αₘᵢₙ.

Im Folgenden wird ein Verfahren zum Elevieren der Waffe 2 anhand der Darstellung in den Fig. 3 und 4 beschrieben: Ausgehend von dem gemäß Fig. 4 eingestellten Elevationswinkel α soll der in Fig. 3 dargestellte Elevationswinkel α über die Richtvorrichtung 3 eingestellt werden. Hierfür wird das Gelenklager 6, welches am Außenumfang des kreissektorartigen Schwenkelements 10 angeordnet ist, um die Elevationsrichtachse 4 rotiert. Die Rotation um den Drehwinkel *ϕ*₄ erfolgt über einen Richtantrieb M₄ (vgl. Fig. 1), mittels welchem das Schwenkelement 10 um eben jenen Drehwinkel *ϕ*₄ verschwenkt wird. Das der anderen Elevationsrichtachse 5 zugeordnete Loslager 6 kann ebenfalls, über ein Verschwenken des Schwenkelements 11, rotiert werden, im vorliegenden Beispiel verbleibt es jedoch in seiner Drehstellung gemäß Fig. 4. Durch die Rotation des Gelenklagers 6 wird die damit in einem hinteren Bereich verbundene, die Waffe 2 aufnehmende Waffenaufnahme 9 derart in horizontaler und vertikaler Richtung bewegt, dass sich ein geringerer Elevationswinkel α ergibt.

Das vorstehend beschriebene Waffensystem 1 und das Verfahren zum Elevieren einer Waffe 2 eines Waffensystems 1 zeichnen sich durch eine große Leistungsdichte bei gleichzeitiger einfacher Steuerung der Richtvorrichtung 3 aus.

### Bezugszeichen:

- 1: Waffensystem
- 2: Waffe
- 2.1: Waffenrohr
- 2.2: Rohrrücklauf
- 3: Richtvorrichtung
- 4: Elevationsrichtachse
- 5: Elevationsrichtachse
- 6: Gelenklager
- 6.1: Gelenklagerstelle
- 6.2: Gelenklagerstelle
- 7: Loslager
- 7.1: Loslagerstelle
- 7.2: Loslagerstelle
- 8: Azimutrichtachse
- 9: Waffenaufnahme
- 10: Schwenkelement
- 11: Schwenkelement
- 12: Waffensupportsystem

- 50: Turm
- 51: Turmdrehlager
- 52: Turmboden
- 60: Wanne
- 61: Wannendach
- 62: Wannenschräge

- A₁: vertikaler Abstand
- A₂: horizontaler Abstand
- B₁: vertikaler Abstand
- B₂: horizontaler Abstand
- E: Elevationspol
- M: Richtantrieb
- M₄: Richtantrieb
- M₅: Richtantrieb
- R: Radius
- R₆: Radius
- R₇: Radius
- S: Schussrichtung
- U: Umlaufbahn
- U₆: Umlaufbahn
- U₇: Umlaufbahn
- X: Abstand
- α: Elevationswinkel
- αₘₐₓ: maximaler Elevationswinkel
- αₘᵢₙ: minimaler Elevationswinkel
- *ϕ*: Drehwinkel
- *ϕ*₄: Drehwinkel
- *ϕ*₅: Drehwinkel

## Patentansprüche

1. Waffensystem mit einer Waffe (2), insbesondere einer Rohrwaffe, und einer Richtvorrichtung (3) mit zwei voneinander beabstandeten Elevationsrichtachsen (4, 5) zum Richten der Waffe (2) in Elevation, wobei die Richtvorrichtung (3) ein der einen Elevationsrichtachse (4) zugeordnetes Gelenklager (6) und ein der anderen Elevationsrichtachse (5) zugeordnetes Loslager (7) zur Lagerung einer die Waffe (2) aufnehmenden Waffenaufnahme (9) aufweist,
**dadurch gekennzeichnet,**
**dass** das Gelenklager (6) und das Loslager (7) entlang einer Umlaufbahn (U) um die zugehörige Elevationsrichtachse (4, 5) drehbar angeordnet sind.

2. Waffensystem nach Anspruch 1, **dadurch gekennzeichnet, dass** das Loslager (7) in Schussrichtung (S) der Waffe (2) vor dem Gelenklager (6) angeordnet ist.

3. Waffensystem nach einem der Ansprüche 1 oder 2, **dadurch gekennzeichnet, dass** das Loslager (7) in Schussrichtung (S) der Waffe (2) in einem vorderen Bereich der Waffenaufnahme (9) und/oder dass das Gelenklager (6) in Schussrichtung (S) der Waffe (2) in einem hinteren Bereich der Waffenaufnahme (9) angeordnet ist.

4. Waffensystem nach Anspruch 1 **dadurch gekennzeichnet, dass** der Radius (R₆) der Umlaufbahn (U₆) des Gelenklagers (6) um die eine Elevationsrichtachse (4) im Wesentlichen gleich dem Radius (R₇) der Umlaufbahn (U₇) des Loslagers (7) um die andere Elevationsrichtachse (5) ist.

5. Waffensystem nach einem der Ansprüche 1 oder 4, **dadurch gekennzeichnet, dass** das Gelenklager (6) und/oder das Loslager (7) über einen Winkelbereich um die zugehörigen Elevationsrichtachsen (4, 5) drehbar angeordnet sind, der kleiner als 360° ist.

6. Waffensystem nach einem der vorhergehenden Ansprüche, **dadurch gekennzeichnet, dass** das Gelenklager (6) mindestens zwei Gelenklagerstellen (6.1, 6.2) aufweist, zwischen welchen die Waffenaufnahme (9) gelagert ist und/oder dass das Loslager (7) mindestens zwei Loslagerstellen (7.1, 7.2) aufweist, zwischen welchen die Waffenaufnahme (9) gelagert ist.

7. Waffensystem nach einem der vorhergehenden Ansprüche, **dadurch gekennzeichnet, dass** die Richtvorrichtung (3) mindestens ein über mindestens einen Richtantrieb (M₄, M₅) verschwenkbares Schwenkelement (10, 11) zum Richten der Waffe (2) aufweist.

8. Waffensystem nach Anspruch 7, **dadurch gekennzeichnet, dass** sich eines der Schwenkelemente (10) zwischen der einen Elevationsrichtachse (4) und dem Gelenklager (6) und/oder dass sich ein anderes Schwenkelement (11) zwischen der anderen Elevationsrichtachse (5) und dem Loslager (7) erstreckt.

9. Waffensystem nach einem der Ansprüche 7 oder 8, **dadurch gekennzeichnet, dass** die Schwenkelemente (10, 11) von dem Richtantrieb (M₄, M₅) entkoppelbar sind.

10. Waffensystem nach einem der Ansprüche 7 bis 9, **dadurch gekennzeichnet, dass** das Schwenkelement (10, 11) eine Schwenkstange oder eine Schwenkscheibe ist.

11. Waffensystem nach Anspruch 10, **dadurch gekennzeichnet, dass** das Gelenklager (6) und/oder das Loslager (7) an dem Außenumfang der jeweiligen als Schwenkscheibe ausgeführten Schwenkelemente (10, 11) angeordnet sind.

12. Waffensystem nach einem der vorhergehenden Ansprüche, **dadurch gekennzeichnet, dass** die Elevationsrichtachsen (4, 5) in einem vorgegebenen Abstand zu einem Turmboden (52) angeordnet sind, wobei der Abstand zum Turmboden (52) der Länge des als Schwenkstange ausgebildeten Schwenkelements (10, 11) und/oder dem Radius (R) des als Schwenkscheibe ausgebildeten Schwenkelements (10, 11) entspricht.

13. Verfahren zum Elevieren einer Waffe (2) eines Waffensystems (1), insbesondere einer Rohrwaffe, mit einer zwei voneinander beabstandete Elevationsrichtachsen (4, 5) aufweisenden Richtvorrichtung (3), wobei die Richtvorrichtung (3) ein der einen Elevationsrichtachse (4) zugeordnetes Gelenklager (6) und ein der anderen Elevationsrichtachse (5) zugeordnetes Loslager (7) zur Lagerung einer die Waffe (2) aufnehmenden Waffenaufnahme (9) aufweist,
**dadurch gekennzeichnet,**
**dass** das Gelenklager (6) und das Loslager (7) zum Richten der Waffe (2) entlang einer Umlaufbahn (U) um die jeweilige Elevationsrichtachse (4, 5) rotiert werden.

14. Verfahren nach Anspruch 13, **dadurch gekennzeichnet, dass** das Waffensystem (1) nach einem der vorhergehenden Ansprüche ausgebildet ist.

## Claims

1. Weapon system with a weapon (2), in particular a barrel weapon, and an aiming device (3) with two spaced-apart elevation axes (4, 5) for aiming the weapon (2) in elevation, the aiming device (3) has a trunnion bearing (6) associated with one elevation axis (4) and a loose bearing (7) associated with the other elevation axis (5) for mounting a weapon receptacle (9) receiving the weapon (2),
**characterized in that**
the trunnion bearing (6) and the loose bearing (7) are arranged rotatably along an orbit (U) about the associated elevation axis (4, 5).

2. Weapon system according to claim 1, **characterized in that** the loose bearing (7) is arranged in front of the trunnion bearing (6) in the firing direction (S) of the weapon (2).

3. Weapon system according to one of claims 1 or 2, **characterized in that** the loose bearing (7) is arranged in the firing direction (S) of the weapon (2) in a front region of the weapon receptacle (9) and/or that the trunnion bearing (6) is arranged in the firing direction (S) of the weapon (2) in a rear region of the weapon receptacle (9).

4. Weapon system according to claim 1, **characterized in that** the radius (R₆) of the orbit (U₆) of the trunnion bearing (6) about the one elevation axis (4) is substantially equal to the radius (R₇) of the orbit (U₇) of the loose bearing (7) about the other elevation axis (5).

5. Weapon system according to one of claims 1 or 4, **characterized in that** the trunnion bearing (6) and/or the loose bearing (7) are arranged rotatably over an angular range about the associated elevation axes (4, 5), which is smaller than 360°.

6. Weapon system according to one of the preceding claims, **characterized in that** the trunnion bearing (6) has at least two trunnion bearing points (6.1, 6.2), between which the weapon receptacle (9) is mounted and/or **in that** the loose bearing (7) has at least two loose bearing points (7.1, 7.2) between which the weapon receptacle (9) is mounted.

7. Weapon system according to one of the preceding claims, **characterized in that** the aiming device (3) has at least one pivot element (10, 11), which can be pivoted via at least one aiming drive (M4, M5), for aiming the weapon (2).

8. Weapon system according to claim 7, **characterized in that** one of the pivot elements (10) extends between the one elevation axis (4) and the trunnion bearing (6) and/or **in that** another pivot element (11) extends between the other elevation axis (5) and the loose bearing (7).

9. Weapon system according to one of claims 7 or 8, **characterized in that** the pivot elements (10, 11) can be decoupled from the aiming drive (M4, M5).

10. Weapon system according to one of claims 7 to 9, **characterized in that** the pivot element (10, 11) is a pivot rod or a pivot disc.

11. Weapon system according to claim 10, **characterized in that** the trunnion bearing (6) and/or the loose bearing (7) are arranged on the outer circumference of the respective pivot elements (10, 11) designed as pivot discs.

12. Weapon system according to one of the preceding claims, **characterized in that** the elevation axes (4, 5) are arranged at a predetermined distance from the turret base (52), the distance from the turret base (52) corresponding to the length of the pivot element (10, 11) designed as a pivot rod and/or the radius (R) of the pivot element (10, 11) designed as a pivot disc.

13. Method for elevating a weapon (2) of a weapon system (1), in particular a barrel weapon, with an aiming device (3) having two spaced-apart elevation axes (4, 5), wherein the aiming device (3) has a trunnion bearing (6) associated with one elevation axis (4) and a loose bearing (7) associated with the other elevation axis (5) for mounting a weapon receptacle (9) receiving the weapon (2),
**characterized in that**
the trunnion bearing (6) and the loose bearing (7) are rotated along an orbit (U) about the respective elevation axis (4, 5) in order to aim the weapon (2).

14. Method according to claim 13, **characterized in that** the weapon system (1) is designed according to one of the preceding claims.

## Revendications

1. Système d'arme avec une arme (2), notamment une arme à canon, et un dispositif de pointage (3) avec deux axes de pointage en élévation (4, 5) espacés l'un de l'autre pour pointer l'arme (2) en élévation, le dispositif de pointage (3) présentant un palier d'articulation (6) associé à l'un des axes de pointage en élévation (4) et un palier libre (7) associé à l'autre axe de pointage en élévation (5) pour le montage d'un logement d'arme (9) recevant l'arme (2),
**caractérisé en ce que**
le palier d'articulation (6) et le palier libre (7) sont agencés de manière rotative le long d'une trajectoire de circulation (U) autour de l'axe de pointage en élévation (4, 5) correspondant.

2. Système d'arme selon la revendication 1, **caractérisé en ce que** le palier libre (7) est agencé en amont du palier d'articulation (6) dans la direction de tir (S) de l'arme (2).

3. Système d'arme selon l'une quelconque des revendications 1 ou 2, **caractérisé en ce que** le palier libre (7) est agencé dans la direction de tir (S) de l'arme (2) dans une zone avant du logement d'arme (9) et/ou **en ce que** le palier d'articulation (6) est agencé dans la direction de tir (S) de l'arme (2) dans une zone arrière du logement d'arme (9).

4. Système d'arme selon la revendication 1, **caractérisé en ce que** le rayon (R₆) de la trajectoire de circulation (U₆) du palier d'articulation (6) autour de l'un des axes de pointage en élévation (4) est essentiellement égal au rayon (R₇) de la trajectoire de circulation (U₇) du palier libre (7) autour de l'autre axe de pointage en élévation (5).

5. Système d'arme selon l'une quelconque des revendications 1 ou 4, **caractérisé en ce que** le palier d'articulation (6) et/ou le palier libre (7) sont agencés de manière rotative sur une plage angulaire autour des axes de pointage en élévation (4, 5) correspondants qui est inférieure à 360°.

6. Système d'arme selon l'une quelconque des revendications précédentes, **caractérisé en ce que** le palier d'articulation (6) présente au moins deux points de palier d'articulation (6.1, 6.2) entre lesquels le logement d'arme (9) est monté et/ou **en ce que** le palier libre (7) présente au moins deux points de palier libre (7.1, 7.2) entre lesquels le logement d'arme (9) est monté.

7. Système d'arme selon l'une quelconque des revendications précédentes, **caractérisé en ce que** le dispositif de pointage (3) présente au moins un élément pivotant (10, 11) pouvant pivoter par l'intermédiaire d'au moins un entraînement de pointage (M₄, M₅) pour pointer l'arme (2).

8. Système d'arme selon la revendication 7, **caractérisé en ce que** l'un des éléments pivotants (10) s'étend entre l'un des axes de pointage en élévation (4) et le palier d'articulation (6) et/ou **en ce qu'**un autre élément pivotant (11) s'étend entre l'autre axe de pointage en élévation (5) et le palier libre (7).

9. Système d'arme selon l'une quelconque des revendications 7 ou 8, **caractérisé en ce que** les éléments pivotants (10, 11) peuvent être découplés de l'entraînement de pointage (M₄, M₅).

10. Système d'arme selon l'une quelconque des revendications 7 à 9, **caractérisé en ce que** l'élément pivotant (10, 11) est une tige pivotante ou un disque pivotant.

11. Système d'arme selon la revendication 10, **caractérisé en ce que** le palier d'articulation (6) et/ou le palier libre (7) sont agencés sur la périphérie extérieure des éléments pivotants (10, 11) respectifs réalisés sous forme de disque pivotants.

12. Système d'arme selon l'une quelconque des revendications précédentes, **caractérisé en ce que** les axes de pointage en élévation (4, 5) sont agencés à une distance prédéterminée d'un fond de tour (52), la distance par rapport au fond de tour (52) correspondant à la longueur de l'élément pivotant (10, 11) configuré sous forme de tige pivotante et/ou au rayon (R) de l'élément pivotant (10, 11) configuré sous forme de disque pivotant.

13. Procédé d'élévation d'une arme (2) d'un système d'arme (1), notamment d'une arme à canon, avec un dispositif de pointage (3) présentant deux axes de pointage en élévation (4, 5) espacés l'un de l'autre, le dispositif de pointage (3) présentant un palier d'articulation (6) associé à l'un des axes de pointage en élévation (4) et un palier libre (7) associé à l'autre axe de pointage en élévation (5) pour le montage d'un logement d'arme (9) recevant l'arme (2),
**caractérisé en ce que**
le palier d'articulation (6) et le palier libre (7) sont mis en rotation le long d'une trajectoire de circulation (U) autour de l'axe de pointage en élévation (4, 5) respectif pour pointer l'arme (2).

14. Procédé selon la revendication 13, **caractérisé en ce que** le système d'arme (1) est configuré selon l'une quelconque des revendications précédentes.
